# EUROPÄISCHE PATENTSCHRIFT

(11) **EP 0 252 337 B1**
(45) Veröffentlichungstag und Bekanntmachung des Hinweises auf die Patenterteilung: **11.03.1992**
(21) Anmeldenummer: 87108573.4
(22) Anmeldetag: 13.06.1987
(51) Int. Cl.: H04R 1/34, H04R 1/40

(54) **Rundstrahlender Hornlautsprecher**
Omni-directional radiation horn-loudspeaker
Haut-parleur à pavillon à radiation omnidirectionnelle

(30) Priorität: 09.07.1986 DE 3623092
(43) Veröffentlichungstag der Anmeldung: 13.01.1988
(73) Patentinhaber: Wandel & Goltermann GmbH & Co, D-72795 Eningen u.A. (DE)
(72) Erfinder: Van Neerbos, Pel, Dipl.-Ing., D-7412 Eningen u. A. (DE); Speck, Dieter, Dipl.-Ing., D-7412 Eningen u. A. (DE); Oberschal, Christian, Dipl.-Ing., D-741 Reutlingen (DE)
(74) Vertreter: Kucher, Hans

(56) Entgegenhaltungen:
- GB-A- 408 844
- US-A- 2 550 359
- US-A- 4 310 065
- IRE TRANSACTIONS ON AUDIO, November-Dezember 1956, Seiten 146-156, New York, US; D.W. MARTIN et al.: "An experimental 9000-Watt airborne sound system"
- JOURNAL OF THE AUDIO ENGINEERING SOCIETY, Band 26, Nr. 11, November 1978, Seiten 843-849, New York, US; J.K. HILLIARD: "A study of theatre loud speakers and the resultant development of the shearer two-way horn system"

## Beschreibung

Die Erfindung betrifft einen rundstrahlenden Hornlautsprecher gemäß dem Oberbegriff des Anspruchs 1.

Derartige Lautsprecher dienen der Beschallung ausgedehnter Flächen von einem erhöhten Standort aus mit Sprache, Musik oder Signaltönen, z.B. bei Tonübertragungsanlagen in Stadien oder bei Katastrophen-Warnanlagen, und sie besitzen zumeist Schalltrichter, deren Querschnittsverlauf exponentiellen oder hyperbolischen Funktionen folgt.

Bei bekannten Lautsprechern der eingangs genannten Art ("Tyfonic" (Warenzeichen) ET500 der Firma Kockumation in Malmö/Schweden) bildet ein nach oben gezogener achsnaher Bereich einer oberen Schale des Schalltrichters einen mit einem einzelnen Druckkammersystem verbundenen Trichterhals. Hierbei kann nur eine durch das Druckkammersystem bedingte begrenzte Schalleistung abgestrahlt werden.

Es ist auch ein achsial abstrahlender Hornlautsprecher bekannt, an dessen Trichterhals zwei Druckkammersysteme unter Zwischenschaltung eines sogenannten Y-Stückes angeschlossen sind. Dieser bekannte Lautsprecher weist eine ausgeprägte Stoßstelle auf, die eine schlechte Anpassung der Systeme bewirkt.

Ein system, bei dem die Schallkannäle mehrerer Druckkammersysteme in einen Schalltrichter münden, ist nach ans den IRE Transactions on Audio, Nov. - Dez. 1956, Seiten 146-156, bekannt.

Der Erfindung liegt die Aufgabe zugrunde, bei einem rundstrahlenden Hornlautsprecher der eingangs genannten Art die Anpassung zwischen mehreren Druckkammersystemen und dem Trichterhals zu verbessern.

Die Erfindung löst diese Aufgabe durch die im Anspruch 1 gekennzeichneten Mittel.

Auf diese Weise ist es möglich, mehrere Druckkammersysteme ohne Querschnittssprung im Schallweg mit dem Trichterhals zu verbinden.

Vorteilhafte Weiterbildungen und Ausgestaltungen der Erfindung sind in den Unteransprüchen gekennzeichnet.

Die Erfindung wird nachstehend anhand des in der Zeichnung dargestellteAusführungsbeispieles näher erläutert. Hierbei zeigt
Fig. 1 eine teilweise geschnittene Seitenansicht von zwei vertika gestockten Hornlautsprechern mit einer unteren und einer oberen Schale als oberen bzw. unteren Abschluß, und
Fig. 2 eine Unteransicht einer oberen Schale.

Auf einem Standrohr 1 sind drei untere Schalen 2, 3, 4 und, jeweils darunter, drei obere Schalen 5, 6, 7 angeordnet. Die äußeren Schalen 2 und 7 bilden einen oberen bzw. einen unteren Abschluß der aus drei glockenförmigen Körpern bestehenden Gesamtanordnung. Das Standrohr 1 ist oben mit einer Kappe 8 abgedeckt.

Die oberen Schalen 5 bzw. 6 und die unteren Schalen 3 bzw. 4 sind gegeneinander konvex ausgebildet und bilden jeweils einen rotationssymmetrischen Schalltrichter, dessen Querschnitt sich in radialer Richtung bis zu einem durch eine gestrichelte Mantellinie 9 angedeuteten Trichtermund gemäß einer hyperbolischen Funktion erweitert und sich gegenüber einer waagerechten Ebene 10 nach unten in Form eines stumpfen Kegels abstrahlt, der durch Rotation einer gedachten Mittellinie 11 um eine Standrohrachse 12 erzeugt ist. Ein äußerer Randbereich 13 der unteren Schalen 3 bzw. 4 ist kegelstumpfförmig ausgebildet, wodurch sich eine Abweichung von der bestimmten Querschnittsfunktion ergibt.

Achsnahe Bereiche der unteren Schalen 2, 3 und 4 sind nach oben gezogen und bilden im wesentlichen zylindrische Aufnahmen 14 für das Standrohr 1 und zugleich bei den trichterbildenden Schalen 3 und 4 Teile der inneren Begrenzungen 15 des Trichterhalses 16.

Achsnahe Bereiche der oberen Schalen 5, 6 und gegebenenfalls 7 sind ebenfalls nach oben gezogen und bilden ebenfalls im wesentlichen zylindrische Aufnahmen 17 für das Standrohr 1. Zugleich sind sie bei den trichterbildenden Schalen 5 und 6 mit einem Summierstück einstückig verbunden, das aus sechs Schallkanälen 19 besteht, die kronenförmig um die Standrohrachse 12 herum angeordnet und dieser gegenüber leicht geneigt angeordnet sind, so daß eine Eintrittsöffnung des daran anschließenden Trichterhalses vom Mantel eines stumpfen Kegelstumpfes gebildet ist. Jeder Schallkanal 19 trägt an seinem äußeren (oberen) Ende ein Druckkammersystem 20 und hat dort einen kreisförmigen Querschnitt.

Die unteren Enden der sechs Schallkanäle 19 eines Summierstückes haben jeweils einen zwischen der inneren Begrenzung 15 und einer äußeren Begrenzung 18 liegenden kreisringsektorförmigen Querschnitt, und sie bilden zusammen eine im wesentlichen kreisringförmige Öffnung, in der sie entlang von radialen Kanten 21 aneinanderstoßen. Der Querschnitt jedes Schallkanales 19 geht hinsichtlich seiner Form stetig von der Kreisform am oberen Ende in die Kreisringsektorform am unteren Ende über. Dabei ändert sich die Gesamtquerschnittsfläche aller Schallkanäle eines Summierstückes vom Trichterhals nach rückwärts bis zu den Druckkammersystemen hin in der Weise, daß die bestimmte Querschnittsfunktion des äußeren, von den Schalen gebildeten Schalltrichters fortgesetzt wird.

Die untere Schale 4 des unteren Schalltrichters 4, 6 enthält innen keine Lautsprechersysteme, und sie kann je nach ihrer Formsteifigheit einer Abstützung am Standrohr 1 bedürfen. Hierzu kann ein in die untere Schale 4 eingesetzter Stützkörper mit drei Rippen 22 dienen, die einerseits mit einer das Standrohr 1 umfassenden Hülse 23 fest verbunden sind und die sich andererseits mit schrägen geschw ngenen Kanten 24 von innen an die glockenförmige Schale 4 anlegen, wie dies in Figur 1 unten rechts in einem teilweisen Schnitt dargestellt ist.

Es ist aber auch möglich, die untere Schale 4 mit einer ebenen kreisförmigen Platte 25 von unten abzudecken, wie dies ebenfalls in Figur 1 unten rechts schematisch angedeutet ist, oder die untere Schale 4, wie dies in Figur 1 unten links schematisch angedeutet ist, mit einer oberen Schale 7 zu verschließen, deren Schallkanäle dann ohne Funktion sind, so daß für die Schale 7 auch ein Exemplar mit unvollständig oder fehlerhaft ausgebildeten Schallkanälen 19′ verwendet werden kann.

## Patentansprüche

1. Rundstrahlender Hornlautsprecher mit
a) mehreren Druckkammersystemen (20),
b) einem zwischen zwei gegeneinander konvexen Schalen (5,3) ausgebildeten rotationssymmetrischen Schalltrichter (16) mit senkrechter Achse (12), dessen Querschnitt sich zwecks Anpassung der Druckkammersysteme an den Außenraum vom Trichterhals zum Trichtermund stetig im wesentlichen gemäß einer bestimmten Funktion erweitert, und
c) einem Summierstück, das den Trichterhals mit den Ausgängen der Druckkammersysteme (20) verbindet,
**dadurch gekennzeichnet**, daß
d) das Summierstück mehrere Schallkanäle (19) hat, deren Achsen symmetrisch um die senkrechte Achse (12) angeordnet und Mantellinien eines gedachten, zur Achse (12) koaxialen Kegels sind,
e) die einen Enden der Schallkanäle (19) kreisförmige Querschnitte zum Anschluß je eines Druckkammersystems (20) aufweisen
f) die anderen Enden der Schallkanäle (19) kreisringsektorförmige Querschnitte aufweisen, zusammen einen kreisringförmigen Trichterhals (16) bilden und einstückig miteinander und mit einer (6) der Schalen verbunden sind und
g) der Querschnitt jedes Schallkanales (19) hinsichtlich Form und Fläche von seinem kreisförmigen zu seinem kreisringsektorförmigen Ende stetig übergeht.

2. Lautsprecher nach Anspruch 1, **dadurch** **gekennzeichnet**, daß die Gesamtheit der Schallkanäle (19) des Summierstückes einen Querschnittsverlauf hat, der die bestimmte Querschnittsfunktion des Schalltrichters nach rückwärts bis zu den Druckkammersystemen (20) hin fortsetzt.

3. Lautsprecher nach Anspruch 1, **dadurch gekennzeichnet,** daß die Achsen der Schallkanäle (19) auf den Mänteln zweier zueinander koaxialer Kegel liegen.

4. Lautsprecher nach einem der vorhergehenden Ansprüche, **dadurch gekennzeichnet,** daß der Trichtermund gegenüber der Waagerechten (10) leicht nach unten geneigt ist.

5. Lautsprecher nach Anspruch 4, **dadurch gekennzeichnet,** daß ein äußerer Randbereich (13) mindestens einer Schale (3,4) des Schalltrichters von der bestimmten Querschnittsfunktion abweicht.

6. Lautsprecher nach Anspruch 5, **dadurch gekennzeichnet,** daß der äußere Randbereich (13) eine gerade Mantellinie aufweist (kegelstumpfförmig ist).

7. Lautsprecher nach Anspruch 1, **dadurch gekennzeichnet,** daß ein achsnaher Bereich der unteren Schale (3,4) nach oben gezogen ist und als im wesentlichen zylindrische Aufnahme (14) für ein Standrohr (1) des Lautsprechers ausgebildet ist.

8. Lautsprecher nach Anspruch 7, **dadurch gekennzeichnet,** daß ein das Summierstück bildender achsnaher Bereich der oberen Schale (5,6) nach oben gezogen und als eine im wesentlichen zylindrische Aufnahme (17) für das Standrohr (1) des Lautsprechers ausgebildet ist.

9. Lautsprecher nach Anspruch 7 und 8, **dadurch gekennzeichnet,** daß bei vertikaler Stockung mehrerer Lautsprecher die obere Schale (5) des obersten Lautsprechers (3,5) mit einer unteren Schale (2) abgedeckt ist.

10. Lautsprecher nach Anspruch 9, **dadurch gekennzeichnet,** daß ein am Standrohr (1) angreifender Stützkörper vorgesehen ist, der die untere Schale (4) des untersten Lautsprechers (4,6) am Standrohr (1) abstützt und/oder nach unten abschließt.

11. Lautsprecher nach Anspruch 10, **dadurch gekennzeichnet,** daß der Stützkörper eine obere Schale (7) gegebenenfalls ohne vollständig ausgebildete Schallkanäle (19′) ist.

12. Lautsprecher nach Anspruch 10, **dadurch** **gekennzeichnet**, daß der Stützkörper eine ebene Platte (25) ist.

13. Lautsprecher nach Anspruch 10, **dadurch** **gekennzeichnet**, daß der Stützkörper Rippen (22) aufweist, die über eine das Standrohr (1) umfassende Hülle (23) miteinander verbunden sind und deren Kanten (24) innen an der unteren Schale (4) anliegen.

## Claims

1. Omni-directional radiaton horn-loudspeaker with
a) multiple pressure chamber systems (20),
b) a rotationally symmetrical horn (16), constructed between two mutually covex shells (5,3) with a vertical axis (12), of which the cross section continuously widens, essentially in accordance with a specified function, for the purpose of matching the pressure chamber systems to the outside space from the horn throat to the horn mouth, and
c) a summing piece which connects the horn throat with the outlets of the pressure chamber systems (20),
characterized by the fact that
d) the summing piece has multiple sound channels (19) of which the axes are symmetrically arranged about the vertical axis (12), and the generating lines form an imaginary cone concentric about the axis (12),
e) the one ends of the sound channels (19) exhibit circular cross sections for connection of one pressure chamber system (20) each,
f) the other ends of the sound channels (19) exhibit ring-sector shaped cross sections, together form a ring shaped horn throat (16) and are linked as one piece with one another and with one (6) of the shells, and
g) the cross section of each sound channel (19) progresses continuously from its circular end to its ring-sector shaped with respect to form and area.

2. Loudspeaker in accordance with claim 1, **characterized by the fact that** the totality of the sound channels (19) of the summing piece has a cross-sectional shape which continues the specified cross-sectional function of the horn backwards to the pressure chamber systems (20).

3. Loudspeaker in accordance with claim 1, **characterized by the fact that** the axes of the sound channels (19) lie on the convex surface of two mutually concentric cones.

4. Loudspeaker in accordance with one of the preceding claims, **characterized by the fact that** the horn mouth is slightly tilted downwards with reference to horizontal.

5. Loudspeaker in accordance with claim 4, **characterized by the fact that** one outer border area (13) of a least one shell (3,4) of the horn deviates from the specified cross-sectional function.

6. Loudspeaker in accordance with claim 5, **characterized by the fact that** the outer border area (13) has a straight generating line (exhibits a truncated cone shape).

7. Loudspeaker in accordance with claim 1, **characterized by the fact that** an area of the lower shell (3,4) close to the axis is drawn upwards and is constructed primarily as a cylindrical receptacle (14) for the loudspeaker mast (1).

8. Loudspeaker in accordance with claim 7, **characterized by the fact that** an area of the upper shell (5,6) close to the axis and forming the summing piece is drawn upwards and is constructed primarily as a cylindrical receptacle (17) for the loudspeaker mast (1).

9. Loudspeaker in accordance with claims 7 and 8, **characterized by the fact that** the upper shell (5) of the upper most loudspeaker (3,5) is covered with a lower shell (2) when multiple loudspeakers are stacked.

10. Loudspeaker in accordance with claim 9, **characterized by the fact that** a supporting body, attached to the mast (1), is provided which supports and/or blanks off at the bottom the lower shell (4) of the lowest loudspeaker (4,6) on the mast (1).

11. Loudspeaker in accordance with claim 10, **characterized by the fact that** the supporting body is in some cases an upper shell (7) without completely constructed sound channels (19′).

12. Loudspeaker in accordance with claim 10, **characterized** **by the fact that** the supporting body is a flat plate (25).

13. Loudspeaker in accordance with claim 10, **characterized** **by the fact that** the supporting body exhibits ribs (22) which are connected to one another via an enclosure (23) which encircles the mast (1), and of which the edges are adjacent on the inside to the lower shell (4).

## Revendications

1. Haut-parleur à pavillon à radiation omnidirectionnelle avec
a) plusieurs systèmes de chambres de compression ;
b) pavillon (16) à symétrie de révolution à axe vertical (12), constitué par la superposition de deux ((Schalen)) (5,3) convexes. Pour permettre l'ajustement des sytèmes de chambres de compression dans l'espace, la section du pavillon s'élargit pour l'essentiel en continu selon une fonction prédéfinie, du col du pavillon vers la bouche ; et
c) mélangeur reliant le col du pavillon aux sorties des systèmes de chambres de compression (20)
et caractérisé comme suit :
d) le mélangeur est doté de plusieurs canaux guides sonores (19), dont les axes s'ordonnent symétriquement autour de l'axe vertical (12) et dont les génératrices forment un cône coaxial avec l'axe (12) ;
e) les extrémités supérieures des canaux guides sonores (19) ont une section circulaire au niveau du raccord à chaque système de chambre de compression (20) ;
f) les autres extrémités des canaux guides sonores (19) se caractérisent par des sections en secteurs d'anneaux de cercle pour constituer ensemble un col de pavillon en anneau de cercle (16), et sont reliées d'une pièce entre elles ainsi qu'à l'une des ((Schalen)) (6), et
g) la section circulaire de chaque canal guide sonore (19) évolue en secteur en anneau de cercle, en ce qui concerne sa forme et sa superficie.

2. Haut-parleur conforme à la spécification 1, **caractérisé par le fait que** l'évolution de la section de l'ensemble des canaux guides sonores (19) du mélangeur se traduit par un prolongement vers l'arrière, jusqu'aux systèmes de chambres de compression, de la fonction spécifique déterminant la section.

3. Haut-parleur conforme à la spécification 1, **caractérisé par le fait que** les axes des canaux guides sonores (19) reposent sur les génératrices de deux cônes coaxiaux.

4. Haut-parleur conforme à l'une des spécifications précédentes, **caractérisé par le fait que** la bouche du pavillon se trouve légèrement inclinée vers le bas par rapport à la ligne droite (10).

5. Haut-parleur conforme à la spécification 4, **caractérisé par le fait qu'**un rebord extérieur (13) d'une ((Schale)) au moins (3,4) du pavillon diffère de la fonction définie et appliquée au calcul de la section.

6. Haut-parleur conforme à la spécification 5, **caractérisé par le fait que** le rebord extérieur (13) présente une génératrice droite (tronconique).

7. Haut-parleur conforme à la spécification 1, **caractérisé par le fait que** la ((Schale)) inférieure (3,4) s'incurve vers le haut en s'approchant de son axe et forme dans cette zone un logement cylindrique (14) pour le tube (1) du haut-parleur.

8. Haut-parleur conforme à la spécification 7, **caractérisé par le fait que** la ((Schale)) supérieure (5,6) se trouve incurvée vers le haut autour de son axe, là où se trouve le mélangeur, et forme un logement cylindrique (17) pour le tube (1) du haut-parleur.

9. Haut-parleur conforme aux spécifications 7 et 8, **caractérisé par le fait qu'**en cas de superposition verticale de plusieurs haut-parleurs, la ((Schale)) supérieure (5) du haut-parleur supérieur (3,5) est recouverte d'une ((Schale)) inférieure (2).

10. Haut-parleur conforme à la spécification 9, **caractérisé par le fait qu'**un support prenant appui sur le tube (1) est prévu pour soutenir contre ce dernier (1) et/ou refermer vers le bas la ((Schale)) inférieure (4) du haut-parleur inférieur (4,6).

11. Haut-parleur conforme à la spécification 10, **caractérisé par le fait que** le support peut être également constitué d'une ((Schale)) supérieure (7) aux canaux guides sonores incomplètement formés (19′).

12. Haut-parleur conforme à la spécification 10, **caractérisé par le fait que** le support est constitué d'une plaque de surface plane (25).

13. Haut-parleur conforme à la spécification 10, **caractérisé par le fait que** le support est doté d'ailettes (22) reliées les unes aux autres par un manchon (23) enfilé sur le tube (1), et dont les arêtes (24) viennent au contact de la paroi intérieure de la ((Schale)) inférieure (4).
